# FASCICULE DE BREVET EUROPEEN

(11) **EP 1 061 204 B1**
(45) Date de publication et mention de la délivrance du brevet: **06.07.2005**
(21) Numéro de dépôt: 00401635.8
(22) Date de dépôt: 09.06.2000
(51) Int. Cl.: E04G 21/12, E01D 19/16

(54) **Procédé et dispositif pour tendre un câble multi-torons entre deux ancrages**
Verfahren und Vorrichtung zum Spannen eines mehrlitzigen Kabel zwischen zwei Verankerungen
Method and device for tensioning a multiple strand cable between two anchors

(30) Priorité: 14.06.1999 FR 9907477
(43) Date de publication de la demande: 20.12.2000
(73) Titulaire: GTM Construction S.A., 92000 Nanterre (FR); Vinci Construction Grands Projets, 92500 Rueil Malmaison (FR)
(72) Inventeur: Fargier, Cyrille, 92400 Courbevoie (FR)
(74) Mandataire: Laget, Jean-Loup

(56) Documents cités:
- FR-A- 703 079
- FR-A- 2 652 866
- US-A- 5 809 710
- PATENT ABSTRACTS OF JAPAN vol. 014, no. 563 (M-1058), 14 décembre 1990 (1990-12-14) & JP 02 240374 A (JOBAN KOSAN KK), 25 septembre 1990 (1990-09-25)

## Description

La présente invention concerne un procédé pour tendre un câble formé d'un faisceau de plusieurs torons maintenus parallèles les uns aux autres entre deux ancrages, du type consistant à ancrer les torons à une de leurs extrémités et à tendre individuellement et successivement les différents torons du câble à l'aide d'un appareil de traction. L'invention concerne également un dispositif permettant la mise en oeuvre du procédé sus-indiqué.

Le procédé et le dispositif selon l'invention sont utilisables notamment dans le domaine de la construction des ponts à haubans, des ponts suspendus ou d'autres ouvrages de grandes dimensions, comme par exemple des stades omnisports, dans lesquels des haubans ou des suspentes constitués par des câbles multi-torons sont employés pour supporter ou stabiliser des éléments de la structure de l'ouvrage, comme par exemple un tablier de pont, des éléments de couverture ou des pylônes.

Comme cela est bien connu, la technique consistant à tendre individuellement et successivement les différents torons d'un câble multi-torons est avantageuse, par rapport à la technique consistant à tendre simultanément tous les torons du câble multi-torons, dans la mesure où la première technique permet d'utiliser un appareil de traction, en général un vérin ou treuil hydraulique de traction, qui est beaucoup plus petit, beaucoup plus léger et nettement moins puissant que celui qui serait nécessaire pour tendre simultanément tous les torons du câble (voir le brevet FR 2.652.866).

En revanche, comme cela est également bien connu, avec la technique consistant à tendre individuellement et successivement les différents torons du câble la difficulté est d'obtenir que, à la fin du processus de mise en tension du câble, tous les torons présentent la même tension afin qu'ils contribuent tous dans la même proportion à l'effort de traction du câble. Cette difficulté tient essentiellement au fait que chaque fois qu'un toron du câble est mis sous tension, il provoque une modification de la tension du ou des torons qui ont été précédemment tendus. Cette modification de tension a elle-même plusieurs causes. Une première cause tient au fait que les deux ancrages aux extrémités des torons se rapprochent l'un de l'autre au fur et à mesure que les torons sont tendus et/ou que le nombre des torons tendus augmente, ce rapprochement des ancrages étant lui-même dû à la flexibilité des éléments de structure (tablier de pont, pylônes etc...) auxquels les extrémités du câble sont ancrées. Une autre cause de la modification de tension réside dans le fait que chaque fois qu'un toron du câble est mis sous tension, il reprend une partie de la charge appliquée aux torons précédemment tendus, de sorte que ces derniers sont soumis à une charge moindre et que leur tension diminue. Pour toutes ces raisons et d'autres encore, il est difficile de déterminer ou de calculer à l'avance la tension qu'il faut donner à chaque toron du câble lorsque les torons sont mis séquentiellement sous tension.

La présente invention a donc pour but de fournir un procédé et un dispositif pour tendre séquentiellement les torons d'un câble multi-torons de façon à obtenir, à la fin du processus de mise en tension, une même valeur de tension pour tous les torons du câble.

A cet effet, le procédé selon l'invention est caractérisé en ce qu'il consiste :
a). à installer un élément allongé de référence de telle sorte qu'il soit colinéaire au câble et qu'une de ses extrémités soit attachée à un point fixe, tandis que son autre extrémité est libre de se déplacer à travers l'un des deux ancrages et du câble ;
b). à tendre un premier toron en exerçant une traction sur une extrémité de celui-ci jusqu'à ce que sa tension ou son allongement atteigne une valeur prédéfinie, et à ancrer alors ladite extrémité dudit premier toron ;
c) à mesurer une première quantité dont ladite extrémité du premier toron, soumise à ladite traction, s'est déplacée pendant l'étape b) ;
d). à mesurer une seconde quantité dont ladite extrémité libre de l'élément allongé de référence s'est déplacée à travers ledit ancrage pendant l'étape b) ;
e). à tendre un second toron en exerçant une traction sur une extrémité de celui-ci jusqu'à ce que ladite extrémité du second toron se soit déplacée d'une quantité prédéfinie correspondant à la différence entre lesdites première et seconde quantités et mesurées aux étapes c) et d), et à ancrer alors ladite extrémité dudit second toron;
f). à mesurer une quantité supplémentaire dont ladite extrémité libre de l'élément allongé de référence s'est déplacée à travers ledit ancrage pendant l'étape e) ;
g). à tendre un troisième toron en exerçant une traction sur une extrémité de celui-ci jusqu'à ce que ladite extrémité du troisième toron se soit déplacée d'une quantité prédéfinie correspondant à la différence entre ladite quantité prédéfinie de déplacement de l'extrémité dudit second toron pendant l'étape e) et ladite quantité supplémentaire de déplacement de l'extrémité libre de l'élément allongé de référence pendant l'étape e), et à ancrer alors ladite extrémité dudit troisième toron ;
h). à mesurer une quantité supplémentaire dont ladite extrémité libre de l'élément allongé de référence s'est déplacée a travers ledit ancrage pendant l'étape g) ;
i). et ainsi de suite jusqu'à la mise en tension et l'ancrage du dernier toron sur lequel on exerce une traction jusqu'à ce que son extrémité soumise à la traction se soit déplacée d'une quantité prédéfinie correspondant à la différence entre la quantité prédéfinie de déplacement de l'extrémité, soumise à la traction, de l'avant dernier toron pendant sa mise en tension et la quantité supplémentaire de déplacement de l'extrémité libre de l'élément allongé de référence pendant la mise en tension de l'avant dernier toron, et à ancrer alors ladite extrémité dudit dernier toron.

Le procédé selon l'invention peut en outre présenter les caractéristiques suivantes :
- Pour la mise en tension et l'ancrage d'un toron d'ordre k (2 ≤ k ≤ n, n étant le nombre de torons du câble) on calcule une valeur de consigne S_{kc} pour le déplacement de l'extrémité du k^{ieme} toron à tendre, on tire sur ladite extrémité tout en mesurant son déplacement réel, on compare, pendant ledit déplacement, la valeur réelle mesurée du déplacement à ladite valeur de consigne et, lorsque ladite valeur réelle mesurée atteint ladite valeur de consigne, on cesse de tirer sur le k^{ieme} toron et simultanément on ancre son extrémité.
- La valeur de consigne S_{kc} est calculée d'après la formule : où S₁ est ladite première quantité de déplacement du premier toron et est la somme des quantités dont ladite extrémité libre de l'élément allongé de référence s'est déplacée à travers ledit ancrage pendant les mises en tension des torons d'ordre 1 à k-1.
- Selon une variante, ladite valeur de consigne S_{kc} est calculée d'après la formule : où e est une valeur prédéfinie de compensation tenant compte d'une rétraction du k^{ieme} toron au moment de l'ancrage de son extrémité soumise à la traction.
- On peut utiliser l'un des torons du câble à tendre à titre d'élément allongé de référence. Dans ce cas, ledit toron servant d'élément allongé de référence est tendu et ancré en dernier.

L'invention fournit également un dispositif pour tendre un câble multi-torons entre deux ancrages, comprenant un appareil de traction pouvant être adapté successivement à chacun des torons du câble pour les tendre individuellement et successivement, caractérisé en ce qu'il comprend :
a). un élément allongé de référence qui est destiné à être associé au câble à tendre de telle façon qu'il soit colinéaire audit câble et qu'une de ses extrémités soit attachée en un point fixe, tandis que son autre extrémité est libre de se déplacer à travers un trou de l'un des deux ancrages du câble;
b). un premier capteur de déplacement apte à être adapté successivement à chacun des torons du câble pour mesurer à chaque fois le déplacement d'une extrémité du toron auquel le premier capteur est adapté lorsque ladite extrémité du toron est soumise à une traction par ledit appareil de traction;
c). un premier moyen de mémorisation relié au premier capteur de déplacement pour mémoriser au moins la valeur du déplacement de l'extrémité du toron qui est tendu le premier ;
d). un second capteur de déplacement associé à l'élément allongé de référence pour mesurer le déplacement de son extrémité libre chaque fois qu'un toron du câble est mis en tension et ancré;
e). un second moyen de mémorisation relié au second capteur de déplacement pour mémoriser les valeurs de déplacement mesurées par ledit second capteur ;
f). des moyens de calcul et de commande reliés audit premier capteur de déplacement et auxdits premier et second moyens de mémorisation pour commander automatiquement l'arrêt de la traction exercée sur un toron d'ordre k (2 ≤ k ≤ n) du câble lorsque la valeur du déplacement mesurée par le premier capteur de déplacement atteint, pour ledit toron d'ordre k, une valeur de déplacement prédéfinie correspondant à la différence entre la valeur prédéfinie de déplacement de l'extrémité du toron d'ordre k-1 pendant la mise en tension de ce toron d'ordre k-1 et la valeur de déplacement de l'extrémité libre de l'élément allongé de référence pendant la mise en tension dudit toron d'ordre k-1.

Le dispositif selon l'invention peut en outre présenter les caractéristiques suivantes :
- Lesdits moyens de calcul et de commande comprennent :
   a). un moyen de calcul pour, préalablement à la mise en tension dudit toron d'ordre k, calculer une valeur de consigne S_{kc} pour le déplacement de l'extrémité dudit toron d'ordre k à tendre, ladite valeur de consigne étant calculée d'après la formule : où S₁ est la valeur du déplacement mémorisée dans le premier moyen de mémorisation à la fin de la mise en tension du toron d'ordre 1 qui a été tendu le premier, et est la somme des valeurs de déplacement de l'extrémité libre de l'élément allongé de référence pendant les mises en tension des torons d'ordre 1 à k-1 ;
   b). un comparateur ayant une première entrée reliée à la sortie du moyen de calcul et une seconde entrée reliée audit premier capteur de déplacement, pour comparer une valeur réelle instantanée de déplacement de l'extrémité du toron d'ordre k en cours de mise en tension à ladite valeur de consigne S_{kc}, et pour fournir un signal de commande en cas d'égalité de ladite valeur réelle instantanée et de ladite valeur de consigne ; et
   c). un moyen de commande qui est relié à la sortie du comparateur et qui réagit au signal de commande de celui-ci pour commander l'arrêt de l'appareil de traction.
- Le dispositif comprend en outre un moyen d'entrée pour introduire dans ledit moyen de calcul une valeur de compensation e correspondant à la rétraction d'un toron lors de l'ancrage de son extrémité soumise à la traction, pour que ledit moyen de calcul puisse calculer ladite valeur de consigne S_{kc} d'après la formule :
- L'élément allongé de référence est destiné à être l'un des torons du câble à tendre.

L'invention sera mieux comprise à la lecture de la description suivante donnée à titre d'exemple en référence aux dessins annexés sur lesquels :
- les figures 1 et 2 sont des schémas illustrant le principe général du procédé selon l'invention, la figure 1 correspondant à un état initial avant mise en tension d'un toron quelconque du câble, d'ordre k ≥ 2 dans la succession des opérations de tension des torons du câble, la figure 2 correspondant à un état final après mise en tension dudit toron d'ordre k ;
- les figures 3a à 3f sont des schémas illustrant des étapes successives du procédé selon l'invention ;
- la figure 4 est un schéma fonctionnel montrant un mode de réalisation du dispositif selon l'invention.

En se référant tout d'abord aux figures 1 et 2, on peut voir deux torons tₖ et tₖ₋₁ appartenant à un même câble multi-torons, dont les torons doivent être tendus entre deux ancrages A1 et A2. L'ancrage A1 est par exemple un ancrage haut situé dans la partie de tête d'un pylône d'un pont à haubans, tandis que l'ancrage A2 est par exemple un ancrage bas situé sur le tablier du pont à haubans. Dans la représentation des figures 1 et 2 le toron tₖ₋₁ a déjà été tendu et ancré à ses deux extrémités respectivement dans les têtes d'ancrage TA1 et TA2, tandis que le toron tₖ est ancré seulement à une extrémité, dans la tête d'ancrage TA1, et un vérin de traction ou treuil hydraulique 1 est installé sur l'autre extrémité du toron tₖ et prend appui contre la tête d'ancrage TA2 en vue de tendre ce toron. Un capteur de déplacement 2 ou autre appareil de mesure similaire est associé au vérin de traction 1 pour mesurer sa course lorsqu'il est actionné, ou, ce qui revient au même, pour mesurer la valeur de déplacement de l'extrémité du toron tₖ qui est tirée par le vérin de traction 1.

Sur les figures 1 et 2, on a également représenté un élément allongé de référence t_{ref}, qui est associé au câble de telle façon qu'il soit colinéaire avec lui, l'une des extrémité de l'élément allongé de référence étant attachée à un point fixe, tandis que son autre extrémité est libre de se déplacer dans la direction longitudinale du câble. Cet élément allongé de référence t_{ref} peut être avantageusement constitué par l'un des torons du câble. Dans ce cas, l'une des extrémités du toron de référence t_{ref} peut être ancrée par exemple dans la tête d'ancrage TA1, tandis que son autre extrémité est libre de se déplacer dans l'un des trous de l'autre tête d'ancrage TA2. Un second capteur de déplacement 3 ou autre appareil de mesure similaire est associé à l'extrémité libre du toron de référence t_{ref} afin de mesurer le déplacement de cette extrémité, c'est-à-dire la quantité dont cette extrémité « sort » de la tête d'ancrage TA2 chaque fois qu'un toron du câble est mis en tension à l'aide du vérin de traction 1.

Sur les figures 1 et 2, on a encore représenté un élément porteur tₚ qui sert à supporter le câble au moins au début de la série des opérations de mise en tension des torons du câble, de préférence pendant la série entière des opérations de mise en tension. Cet élément porteur tₚ peut être lui aussi avantageusement constitué par l'un des torons du câble. Dans ce cas, le toron porteur tₚ est installé en premier entre les ancrages A1 et A2 et ses extrémités sont ancrées aux deux têtes d'ancrage TA1 et TA2.

Bien que dans les figures 1 et 2 les extrémités de chaque toron soient représentées comme étant ancrées dans des têtes d'ancrage TA1 et TA2 distinctes de celles des autres torons du câble, une telle représentation a simplement été adoptée pour la commodité du dessin, étant bien entendu que les têtes d'ancrage TA1 sont en fait constituées par une unique tête d'ancrage comportant un nombre de trous au moins égal au nombre des torons du câble. De même, les différentes têtes d'ancrage TA2 représentées dans les figures 1 et 2 sont en fait constituées par une unique tête d'ancrage comportant un nombre de trous au moins égal au nombre des torons du câble.

Comme cela sera démontré en détail plus loin, après la mise en tension du toron tₖ₋₁, on peut connaître son allongement ΔL, ainsi que la quantité dₖ₋₁ (figure 1) dont l'extrémité libre du toron de référence t_{ref} est sortie de la tête d'ancrage TA2 (cette dernière quantité est donnée par le capteur de déplacement 3).

A la fin de la mise en tension du toron tₖ (figure 2), l'extrémité libre du toron de référence t_{ref} est sortie de la tête d'ancrage TA2 d'une quantité dₖ. Comme cela sera démontré plus loin, l'allongement du toron tₖ₋₁ est maintenant égal à [ΔL - (dₖ - dₖ₋₁)]. Pour obtenir un allongement identique des torons tₖ et tₖ₋₁, ainsi que cela sera démontré plus loin, on tire le toron tₖ jusqu'à ce que son extrémité tirée par le vérin de traction 1 se soit déplacée d'une quantité Sₖ (mesurée par le capteur de déplacement 2) qui est égale à ΔL₁ - (dₖ₋₁ - d₁), où ΔL₁ est l'allongement du câble qui a été tendu en premier, mesuré après cette première mise en tension, et d₁ est la quantité dont l'extrémité libre du toron de référence t_{ref} est sortie de la tête d'ancrage TA2 après la mise en tension du premier toron.

Pour la mise en oeuvre du procédé selon l'invention, il convient que la longueur curviligne de chaque toron du câble, mesurée entre les deux ancrages A1 et A2, soit la même pour tous les torons du câble. Ceci peut être obtenu lorsque tous les torons du câble sont disposés dans une gaine commune, de préférence dans une gaine dans laquelle se trouve un guide multi-canaux apte à maintenir les torons du câble parallèles les uns aux autres. Une telle gaine est par exemple décrite dans la demande de brevet FR-99.02799 déposée le 5 mars 1999 aux noms des mêmes demanderesses La gaine a été schématiquement représentée en traits mixtes dans la figure 1 et elle est désignée par le numéro de référence 4. Pour la mise en oeuvre du procédé selon l'invention, il est aussi supposé que la température des différents torons est la même dans le câble. Ceci peut là encore être obtenu avec une approximation satisfaisante en utilisant la gaine susmentionnée.

On va maintenant décrire en détail le processus de mise en tension des torons du câble. Dans la description qui va suivre, on utilisera les notations suivantes :
- t₁, t₂, t₃. .. tₖ₋₁, tₖ....tₙ₋₁, tₙ désignent les torons du câble dans l'ordre suivant lequel ils sont mis en tension, n étant le nombre total des torons du câble et k étant un nombre tel que 2 ≤ k ≤ n ;
- L₀ désigne la longueur curviligne (mesurée entre les deux ancrages A1 et A2) du toron de référence t_{ref} et du premier toron t₁ avant mise en tension du toron t₁ ;
- N₀₁ désigne la tension initiale donnée au premier toron t₁ au début du processus de mise en tension des torons du câble ;
- L₁, L₂, L₃... désignent les longueurs curvilignes des torons (mesurées entre les ancrages A1 et A2) respectivement après la mise en tension du toron t₁, t₂, t₃. .., étant rappelé que, à tout moment, tous les torons déjà installés à ce moment dans la gaine 4 ont la même longueur curviligne ;
- L₀₁, L₀₂, L₀₃.... désignent les longueurs à vide (a tension nulle) des torons t₁, t₂, t₃...., considérés comme étant limités aux deux sections qui sont ancrées dans les têtes d'ancrage TA1 et TA2, après mise en tension desdits torons ;
- ΔL_{i,j} désigne l'allongement du toron tᵢ après mise en tension du toron tⱼ ;
- S₁, S₂, S₃....Sₖ₋₁, Sₖ....Sₙ désignent les valeurs du déplacement (mesurées par le capteur de déplacement 2) d'un point de référence de l'extrémité du toron t₁, t₂, t₃....tₖ₋₁, tₖ....tₙ qui, à l'instant considéré, est tiré par le vérin de traction 1 ;
- a₁ , a₂, a₃....aₖ₋₁, aₖ....aₙ désignent les valeurs du déplacement (mesurées par le capteur de déplacement 3) d'un point de référence de l'extrémité libre du toron de référence t_{ref}, respectivement après mise en tension du toron t₁ t₂, t₃....tₖ₋₁, tₖ....tₙ (Dans les figures 1 et 2, on notera que ).

Pour tendre un câble composé de n torons t₁....tₙ entre les deux ancrages A1 et A2, on commence par installer la gaine 4 du câble entre les deux ancrages A1 et A2. A cet effet, on peut avantageusement utiliser l'un des torons du câble comme toron porteur tₚ Dans ce cas, on commence par enfiler le toron porteur tₚ dans la gaine 4, puis on fait passer l'une des extrémités de ce toron porteur dans l'un des trous de la tête d'ancrage TA2 et on l'ancre dans ce trou de manière classique, par exemple au moyen de clavettes coniques. Ensuite, on fait passer l'autre extrémité du toron porteur tₚ dans un trou correspondant de la tête d'ancrage TA1 et on l'ancre dans ce trou.

Ensuite, dans le cas où on utilise comme élément de référence un autre toron t_{ref} du câble, on enfile ce toron à travers l'un des trous de la tête d'ancrage TA2 et dans la gaine 4 jusqu'à ce que son extrémité de tête parvienne dans un trou correspondant de la tête d'ancrage TA1 où cette extrémité de tête est ancrée de manière classique, tandis que l'extrémité arrière du toron de référence t_{ref} est laissée libre de se déplacer dans le trou correspondant de la tête d'ancrage TA2. Le capteur de déplacement 3 est alors installé à l'extrémité arrière libre du toron de référence t_{ref} afin d'en mesurer les déplacements par rapport à la tête d'ancrage TA2.

Ensuite, on enfile le toron t₁ dans l'un des trous de la tête d'ancrage TA2, dans la gaine 4 et dans un trou correspondant de la tête d'ancrage TA1, puis on ancre son extrémité de tête dans la tête d'ancrage TA1. On installe ensuite le vérin de traction 1 avec le capteur de déplacement 2 sur l'extrémité arrière du toron t₁. A ce moment, les deux torons t_{ref} et t₁ ont la même longueur curviligne L₀ (figure 3a) et les deux capteurs de déplacement 2 et 3 sont remis à zéro.

Ensuite, au moyen du vérin de traction 1 on tend le toron t₁ jusqu'à ce que sa tension atteigne une valeur prédéfinie N₀₁, qui est la tension à appliquer au toron t₁ pour que, à la fin du processus de mise en tension du câble, on obtienne la tension voulue dans le câble, c'est-à-dire dans tous les torons t₁ à tₙ de celui-ci. Cette valeur initiale prédéfinie N₀₁ de la tension du toron t₁ est calculée suivant une méthode bien connue des hommes de l'art. A titre de variante, pour donner au toron t₁ la tension initiale voulue, on peut par exemple le tendre jusqu'à ce qu'il ait subi un allongement prédéfini, calculé par une méthode connue. Selon une autre variante, après avoir mesuré de manière précise la longueur du toron t₁, on peut aussi procéder à sa mise en tension en indiquant une longueur de toron à obtenir entre les têtes d'ancrage TA1 et TA2, cette longueur pouvant être par exemple repérée par des marques appropriées faites au préalable sur le toron t₁.

Après que le toron t₁ a été tendu la tension initiale voulue N₀₁, il est ancré au point 5 (figure 3b) dans la tête d'ancrage TA2. Pendant la mise en tension du toron t₁, l'extrémité libre 6 du toron de référence t_{ref} s'est déplacée de la quantité a₁, tandis que l'extrémité 7 du toron t₁ s'est déplacée de la quantité S₁ comme montré dans la figure 3b. Les quantités S₁ et a₁ sont mesurées respectivement par les capteurs de déplacement 2 et 3. L'allongement ΔL_{1,1} du toron t₁ sous la tension N₀₁ est donné par la formule suivante :${\text{ΔL}}_{\text{1,1}} {\text{= S}}_{\text{1}} {\text{- a}}_{\text{1}}$

Bien que ce résultat soit intuitif, il peut être démontré de la manière suivante. Si l'on considère que le toron de référence t_{ref} n'est jamais tendu et que sa longueur totale ne varie pas, on peut donc écrire :${\text{L}}_{\text{0}} {\text{= L}}_{\text{1}} {\text{+ a}}_{\text{1}}$

D'autre part, si l'on considère le toron t₁, sa longueur curviligne L₁ entre les deux têtes d'ancrage TA1 et TA2 est donnée par l'équation (3) suivante :${\text{L}}_{\text{1}} {\text{= L}}_{\text{01}} {\text{+ ΔL}}_{\text{1,1}}$ dans laquelle L₀₁ est la longueur à vide du toron t₁ entre les deux têtes d'ancrage TA1 et TA2, et ΔL_{1,1} est son allongement sous la tension N₀₁. En combinant les deux équations (2) et (3), on obtient l'équation suivante :${\text{L}}_{\text{0}} {\text{= L}}_{\text{01}} {\text{+ ΔL}}_{\text{1,1}} {\text{+ a}}_{\text{1}}$

Etant donné que la longueur totale à vide du toron t₁ ne varie pas, on peut donc aussi écrire :${\text{L}}_{\text{0}} {\text{= S}}_{\text{1}} {\text{+ L}}_{\text{01}}$

En combinant les équations (4) et (5), on obtient donc l'équation (6) suivante :${\text{S}}_{\text{1}} {\text{= ΔL}}_{\text{1,1}} {\text{+ a}}_{\text{1}}$

Cette équation (6) peut encore s'écrire comme l'équation (1) sus-indiquée. En conséquence, comme les quantités S₁ et a₁ peuvent être mesurées respectivement par les capteurs de déplacement 2 et 3, on peut donc facilement en déduire l'allongement ΔL_{1,1} du toron t₁ soumis à la tension initiale N₀₁.

Ensuite, le toron t₂ est enfilé dans un trou de la tête d'ancrage TA2 et dans la gaine 4 et son extrémité de tête est ancrée de manière connue dans la tête d'ancrage TA1. Le vérin de traction 1 et le capteur de mesure 2, convenablement remis à zéro, sont enlevés du câble t₁ et installés à l'extrémité arrière 8 du toron t₂ comme montré dans la figure 3c. A ce moment, tous les torons t_{ref}, t₁ et t₂ ont une longueur curviligne égale L₁.

Ensuite, au moyen du vérin de traction 1 on tire sur l'extrémité 8 du toron t₂ pour le mettre sous tension, et on ancre ce toron dans la tête d'ancrage TA2 (figure 3d). Après la mise sous tension et l'ancrage du toron t₂, les torons ont une longueur curviligne L₂, l'extrémité 8 du toron t₂ s'est déplacé de la quantité S₂ (mesurée par le capteur de déplacement 2), et les deux points 6 et 9 à l'extrémité libre du toron de référence t_{ref} se sont déplacés ensemble de la quantité a₂ par rapport à la tête d'ancrage TA2 (a₂ étant mesuré par le capteur de déplacement 3).

Lorsqu'on tend le toron t₂, l'allongement du toron t₁ passe de ΔL_{1,1} à ΔL_{1,2} qui est donné par la formule :${\text{ΔL}}_{\text{1,2}} {\text{= ΔL}}_{\text{1,1}} {\text{- a}}_{\text{2}}$

En effet, si l'on considère le toron de référence t_{ref}, qui n'est pas tendu, sa longueur totale reste la même dans les deux situations représentées dans les figures 3c et 3d. En conséquence, on peut écrire :${\text{L}}_{\text{1}} {\text{= L}}_{\text{2}} {\text{+ a}}_{\text{2}}$

D'autre part, si l'on considère le toron t₁, sa longueur L₁ (figures 3b et 3c) est donnée par la formule (3) sus-indiquée, tandis que sa longueur L₂ (figure 3d) après mise en tension du toron t₂ est donnée par la formule :${\text{L}}_{\text{2}} {\text{= L}}_{\text{02}} {\text{+ ΔL}}_{\text{1,2}}$

En combinant les formules (3), (8) et (9) on obtient donc${\text{L}}_{\text{02}} {\text{+ ΔL}}_{\text{1,2}} {\text{+ a}}_{\text{2}} {\text{= L}}_{\text{01}} {\text{+ ΔL}}_{\text{1,1}}$

Or, comme les deux extrémités du toron t₁ sont ancrées respectivement dans les têtes d'ancrage TA1 et TA2, la longueur à vide du toron t₁ entre les deux têtes d'ancrage ne change pas en passant de la situation de la figure 3c à la situation de la figure 3d. En conséquence, L₀₂ est égal à L₀₁, de sorte que l'équation (10) peut s'écrire :${\text{ΔL}}_{\text{1,2}} {\text{+ a}}_{\text{2}} {\text{= ΔL}}_{\text{1,1}}$ ou encore sous une forme identique à celle de l'équation (7) sus-indiquée. Après mise en tension du toron t₂, le nouvel allongement ΔL_{1,2} du toron t₁ est donc égal à la différence entre ΔL_{1,1} et a₂. Si l'on veut que les torons t₁ et t₂ aient le même allongement après la mise sous tension du toron t₂, il faut donc allonger ce toron t₂ d'une quantité ΔL_{2,2} égale à ΔL_{1,2}. Or, conformément à la démonstration déjà effectuée plus haut à propos du toron t₁ et de la formule (1), l'allongement ΔL_{2,2} du toron t₂ lors de sa mise sous tension est donné par une formule semblable à la formule (1), à savoir :${\text{ΔL}}_{\text{2,2}} {\text{= S}}_{\text{2}} {\text{- a}}_{\text{2}}$

En combinant les équations (7) et (12), en tenant compte de l'équation (1), et en posant la condition désirée ΔL_{2,2} = ΔL_{1,2}, on obtient donc${\text{S}}_{\text{2}} {\text{= ΔL}}_{\text{1,1}} {\text{= S}}_{\text{1}} {\text{- a}}_{\text{1}}$

En conclusion, pour allonger le toron t₂ de ΔL_{2,2} = ΔL_{1,2}, c'est-à-dire pour lui donner un allongement égal à celui du toron t₁, il faut réaliser une course de vérin S₂ égale à la différence S₁ - a₁. Etant donné que les quantités S₁ et a₁ ont déjà été mesurées respectivement par les capteurs de déplacement 2 et 3 au cours du processus de mise en tension du toron t₁, la quantité S₂ peut être facilement calculée et utilisée pour commander le fonctionnement du vérin 1 comme on le verra en détail plus loin.

Une fois que le toron t₂ a été tendu et ancré de la manière indiquée ci-dessus, le toron t₃ est enfilé dans un trou de la tête d'ancrage TA2 et dans la gaine 4 et son extrémité de tête est ancrée de manière classique dans un trou correspondant de la tête d'ancrage TA1. Ensuite, le vérin de traction 1 et le capteur de déplacement 2, convenablement remis à zéro, sont enlevés du câble t₂ et installés à l'extrémité arrière 11 du toron t₃ contre la tête d'ancrage TA2 comme montré dans la figure 3e. A ce moment, tous les torons t_{ref}, t₁, t₂ et t₃ ont la même longueur curviligne L₂.

Ensuite, au moyen du vérin de traction 1, on tire sur l'extrémité 11 du toron t₃ pour le mettre sous tension et on l'ancre dans le trou correspondant de la tête d'ancrage TA2. A la fin de l'opération de mise en tension du toron t₃ et ancrage de celui-ci dans la tête d'ancrage TA2, son extrémité arrière 11 s'est déplacée de la quantité S₃ (mesurée par le capteur de déplacement 2), le point 12 à l'extrémité libre du toron de référence t_{ref} s'est déplacé d'une quantité a₃ (mesurée par le capteur de déplacement 3) par rapport à la tête d'ancrage TA2, et tous les torons ont la même longueur curviligne L₃, comme montré dans la figure 3f.

Conformément au même principe que celui décrit précédemment à propos de la mise sous tension du toron t₂, afin de donner au toron t₃ le même allongement que celui acquis par les torons t₁ et t₂ après la mise en tension du toron t₃, il convient d'allonger ce dernier toron d'une quantité ΔL_{3,3} qui est donnée par une formule semblable à la formule (7) sus-indiquée, à savoir :${\text{ΔL}}_{\text{3,3}} {\text{= ΔL}}_{\text{1,3}} {\text{= ΔL}}_{\text{1,2}} {\text{- a}}_{\text{3}}$

En combinant les formule (7) et (14), on obtient :${\text{ΔL}}_{\text{3,3}} {\text{= ΔL}}_{\text{1,3}} {\text{= ΔL}}_{\text{1,1}} {\text{- a}}_{\text{2}} {\text{- a}}_{\text{3}}$ or, comme cela a déjà été démontré à propos des torons t₁ et t₂, l'allongement du toron t₃ est aussi donne par une formule semblable aux formules (1) et (12), à savoir :${\text{ΔL}}_{\text{3,3}} {\text{= S}}_{\text{3}} {\text{- a}}_{\text{3}}$

En combinant les formules (15) et (16) et en tenant compte des formules (1) et (13), on obtient donc :${\text{S}}_{\text{3}} {\text{= ΔL}}_{\text{1,1}} {\text{- a}}_{\text{2}} {\text{= S}}_{\text{1}} {\text{- a}}_{\text{1}} {\text{- a}}_{\text{2}} {\text{= S}}_{\text{2}} {\text{- a}}_{\text{2}}$

Cette formule (17) peut encore s'écrire :

En conclusion, on voit donc que pour donner au toron t₃ un allongement égal à celui des torons t₁ et t₂, il faut réaliser une course de vérin S₃ qui est égale soit à la différence S₂ - a₂, soit à S₁ moins la somme des déplacements a₁ de l'extrémité amère libre du toron de référence t_{ref} au cours des mises en tension des torons t₁ et t₂.

D'une manière générale, pour la mise en tension d'un toron quelconque tₖ du câble, on procède de manière semblable à celle décrite plus haut à propos des torons t₂ et t₃. Plus précisément, lors de la mise en tension du toron tₖ, pour donner à ce dernier un allongement égal à ceux des torons précédemment tendus t₁ à tₖ₋₁ après que le toron tₖ a été tendu, il convient de donner à ce toron tₖ un allongement ΔL_{k,k} qui est donné par une formule semblable aux formules (7) et (14) à savoir :${\text{ΔL}}_{\text{k,k}} {\text{= ΔL}}_{\text{1,k}} {\text{= ΔL}}_{\text{1,k-1}} {\text{- a}}_{\text{k}}$

Or, par itération, la quantité ΔL_{1,k-1} est donnée par la formule :

En combinant les formules (19) et (20) on obtient donc

Par ailleurs, l'allongement ΔL_{k,k} du toron tₖ est lui-même donné par une formule semblable aux formules (1) et (12), à savoir${\text{ΔL}}_{\text{k,k}} {\text{= S}}_{\text{k}} {\text{- a}}_{\text{k}}$

En comparant les formules (21) et (22) et en tenant compte de la formule (1), on voit donc que pour donner au toron tₖ un allongement égal à celui des autres câbles précédemment tendus t₁ à tₖ₋₁, il convient de réaliser une course de vérin Sₖ qui est donnée par la formule : formule qui peut encore s'écrire de manière suivante :${\text{S}}_{\text{k}} {\text{= S}}_{\text{k-1}} {\text{- a}}_{\text{k-1}}$

Comme les quantités S₁ et a₁ ou les quantités Sₖ₋₁ et aₖ₋₁ sont connues (elles ont déjà été calculées et/ou mesurées à l'aide des capteurs de déplacement 2 et 3), on voit donc que la course Sₖ du vérin 1 pour donner au toron tₖ un allongement égal à celui des torons précédemment tendus t₁ à tₖ₋₁ peut être facilement calculée et est donc connue, sans qu'il soit nécessaire de mesurer ni la tension des torons, ni l'allongement du toron tₖ. Le fonctionnement du vérin 1 pour la mise en tension du toron tₖ peut donc être facilement automatisée comme on le verra en détail plus loin.

La mise en tension du câble est poursuivie pour chacun des torons suivants du câble de la même manière que celle décrite plus haut à propos des torons t₂ à tₖ, et cela jusqu'au toron tₙ. Dans le cas où deux des torons du câble ont été utilisés respectivement comme toron porteur tₚ et comme toron de référence t_{ref}, le toron porteur tₚ est tendu en avant dernier (toron tₙ₋₁) et le toron de référence t_{ref} est tendu en dernier (toron tₙ). Dans ce cas, on pourra allonger le toron de référence ou dernier toron tₙ du même allongement ΔLₙ₋₁ que l'allongement donné au toron précédemment tendu tₙ₋₁, si cette approximation est acceptable, ou il est allongé dudit allongement ΔLₙ₋₁ déduit de la perte d'allongement des torons précédents, mesurée ou calculée qui est provoquée par la mise en tension du toron de référence tendu en dernier. On peut noter que tous les torons tendus ont la même longueur entre ancrages et que leur allongement a été rendu identique. Par conséquent, leurs contraintes axiales sont identiques lorsque leurs modules d'élasticité sont identiques. Cette constatation est indépendante de la section de chacun des torons, laquelle section pourrait donc être non homogène dans le câble, si on le désire.

Lorsque le câble comporte un grand nombre de torons, il peut s'écouler plusieurs heures entre les instants où le premier toron t₁ et le dernier toron tₙ sont tendus. Entre ces deux instants, il peut arriver que la température des torons ait changé dans une proportion importante et que, par suite, les tensions et les allongements qui ont été donnés aux torons au début du processus de mise en tension du câble n'aient plus les mêmes valeurs à la fin dudit processus (en fait, le problème n'existe que s'il y a des dispersions des températures des torons au moment des mises en tension). Dans ce cas, il convient donc de réajuster les allongements, donc les tensions des torons avant de mettre en tension le dernier toron tₙ qui a servi de toron de référence. A cet effet, avant de tendre le toron de référence t_{ref} ou dernier toron tₙ, on recommence un cycle de mise en tension en retendant successivement les torons t₁ à tₙ₋₁ afin d'égaliser leurs allongements, donc leur tension finale. Ce second cycle de mise en tension peut être effectué relativement rapidement puisque les torons n'ont plus à être enfilés dans la gaine du câble et que les quantités de déplacement S₁ à effectuer pour retendre les torons seront en général relativement faibles. Après ce second cycle de mise en tension, le dernier toron tₙ qui a été utilisé comme toron de référence peut être tendu et ancré de manière indiquée plus haut.

Il y a également lieu de noter que, chaque fois qu'un toron du câble est ancré dans la tête d'ancrage TA2 après avoir été tendu, les clavettes coniques qui servent à ancrer le toron concerné dans le trou correspondant de la tête d'ancrage TA2 n'immobilisent pas instantanément ce toron. Il en résulte que, avant d'être complètement bloqué, le toron se rétracte légèrement et subit par conséquent une perte d'allongement, donc de tension. Cette rétraction ou perte d'allongement du toron correspond à la rentrée des clavettes coniques dans le trou conique correspondant de la tête d'ancrage TA2. Lorsque la valeur de rentrée des clavettes coniques dans leurs trous n'est pas négligeable, c'est-à-dire qu'elle exerce une influence non négligeable sur la précision de la tension des torons, il peut être nécessaire de compenser la perte d'allongement, donc la perte de tension qu'elle provoque dans le toron au moment où il est ancré. Ceci peut être obtenu en ajourant une valeur prédéfinie de compensation e à la valeur calculée Sₖ de la course du vérin de traction pour donner au toron tₖ le même allongement que les torons précédemment tendus. Dans ce cas, la course Sₖ peut être calculée par l'une ou l'autre des deux formules suivantes . ${\text{S}}_{\text{k}} {\text{= S}}_{\text{k-1}} {\text{- a}}_{\text{k-1}} \text{+ e}$

La valeur prédéfinie de compensation e peut être déterminée par exemple par des calculs et/ou des mesures effectués au préalable au cours d'essais sur un matériel d'ancrage et avec des torons identiques à ceux utilisés pour la mise en oeuvre du procédé selon l'invention. Usuellement, la valeur de e est de l'ordre de quelques millimètres.

En se référant à la figure 4, on va maintenant décrire un dispositif pour la mise en oeuvre du procédé selon l'invention. Sur la figure 4, on voit encore le vérin de traction 1 et le capteur de mesure 2 associés au toron tₖ du câble passant dans la tête d'ancrage TA2. On voit également le capteur de déplacement 3 associé au toron de référence t_{ref}.

La sortie du capteur de déplacement 2 est reliée d'une part à une première mémoire 13 et, d'autre part, à l'entrée négative d'un comparateur 14. Dans le cas où le procédé selon l'invention est mis en oeuvre en utilisant la formule (23) ou (25), la mémoire 13 est agencée pour stocker la valeur S₁. Dans le cas où le procédé selon l'invention est mis en oeuvre en utilisant la formule (24) ou (26), la mémoire 13 est agencée pour stocker toutes les valeurs successives de Sₖ (de k=1 à k=n - 1) mesurées par le capteur de déplacement 2. Bien que dans le premier cas il suffise que la mémoire 13 stocke la valeur S₁, elle peut être néanmoins agencée pour stocker même dans le premier cas toutes les valeurs de Sₖ mesurées par le capteur de déplacement 2 Ceci peut être intéressant à des fins de contrôles ou de statistiques ultérieurs. La mémoire 13 est reliée à un calculateur 15 et envoie à celui-ci soit la valeur S₁ si le procédé selon l'invention est mis en oeuvre en utilisant la formule (23) ou (25), soit la valeur Sₖ₋₁ si le procédé selon l'invention est mis en oeuvre en utilisant la formule (24) ou (26).

Le capteur de déplacement 3 est relié à une seconde mémoire 16 et emmagasine au fur et à mesure du déroulement du processus de mise en tension du câble toutes les valeurs de a₁ (de i = 1 à i = n - 1) mesurées par le capteur de déplacement 3. La mémoire 16 est reliée au calculateur 15 et, pour la mise en tension du toron tₖ, elle envoie à ce calculateur 15 soit toutes les valeurs de aᵢ de i = 1 à i = k-1 si le procédé selon l'invention est mis en oeuvre en utilisant la formule (23) ou (25), soit uniquement la valeur aₖ₋₁ si le procédé selon l'invention est mis en oeuvre en utilisant la formule (24) ou (26).

Dans le cas où il est prévu de compenser la perte de tension due à la rentrée des clavettes coniques dans le trou conique correspondant de la tête d'ancrage lors de l'ancrage d'un toron du câble, une valeur prédéfinie de compensation e est aussi envoyée au calculateur 15. Cette valeur de compensation e peut être par exemple introduite par un utilisateur à l'aide d'un clavier et enregistrée dans une mémoire du calculateur 15

Sur la base des valeurs qui sont fournies au calculateur 15 celui-ci calcule une valeur de consigne S_{kc} en utilisant la formule (23), (24), (25) ou (26) qui a été choisie pour la mise en oeuvre du procédé selon l'invention. On notera que si le capteur de déplacement 3 est un capteur du type fournissant directement à chaque instant le total cumulé des valeurs aᵢ, c'est-à-dire la somme des aᵢ, de i = 1 à i = k - 1, la mémoire 16 peut être alors agencée pour fournir au calculateur 15 directement la somme des aᵢ de i = 1 à i = k-1, ce qui simplifie les calculs à effectuer par le calculateur 15.

La valeur de consigne S_{kc} calculée par le calculateur 15 est envoyée à l'entrée positive du comparateur 14 qui compare cette valeur de consigne à la valeur réelle sₖᵣ mesurée au même instant par le capteur de déplacement 2. La sortie du comparateur 14 est reliée à l'entrée d'un régulateur 17, dont la sortie commande un groupe moto-pompe 18 relié hydrauliquement au vérin de traction 1 pour l'alimenter en fluide hydraulique sous pression. De préférence, le régulateur 17 est un régulateur du type PID (régulateur Proportionnel Intégral Dérivée) afin d'éviter toute oscillation ou autre instabilité dans la commande du vérin de traction 1. Ainsi, dès que le comparateur 14 détecte que la course du vérin 1 (valeur réelle Sₖᵣ) a atteint la valeur de consigne S_{kc} calculée par le calculateur 15, il provoque l'arrêt du vérin de traction 1 par l'intermédiaire du régulateur 17 et du groupe moto-pompe 18.

Les deux mémoires 13 et 16 et le calculateur 15 peuvent faire partie d'un automate programmable ou d'un micro-ordinateur. Les deux mémoires 13 et 16 peuvent être alors constituées par des zones de mémoire de la mémoire vive de l'automate programmable ou du micro-ordinateur, et le calculateur 15 peut être constitué par le micro-processeur de l'automate programmable ou du micro-ordinateur La fonction du comparateur 14 pourrait aussi être remplie par le micro-processeur, convenablement programmé, de l'automate programmable ou du micro-ordinateur.

Il est du reste bien entendu que les modes de réalisation de l'invention qui ont été décrits ci-dessus ont été donnés à titre d'exemple purement indicatifs et nullement limitatifs et que de nombreuses modifications peuvent être facilement apportées par l'homme de l'art sans pour autant sortir du cadre de l'invention. C'est ainsi notamment que, au lieu d'utiliser l'un des torons du câble comme élément de référence, il est possible d'utiliser un câble ou un fil auxiliaire enfilé soit dans la gaine 4 du câble, soit dans sa propre gaine, cette dernière étant alors attachée à la gaine 4 du câble de manière à s'étendre colinéairement à celui-ci.

En outre, bien qu'il soit avantageux d'utiliser l'un des torons du câble comme toron porteur pour mettre la gaine 4 du câble en place entre les ancrages A1 et A2 avant la mise en tension des torons de celui-ci et pour supporter ladite gaine pendant les opérations de mise en tension des torons du câble, ceci n'est pas absolument indispensable. En effet, la gaine 4 du câble pourrait être mise en place et supportée par d'autres techniques connues.

En outre, bien que dans le procédé qui a été décrit ci-dessus chaque toron tₖ du câble soit enfilé dans la gaine 4 après que le toron précédent tₖ₋₁ du câble a été mis en tension et ancré, on pourrait également envisager d'enfiler tous les torons du câble dans la gaine 4 avant de les mettre en tension un par un, ou les torons du câble pourraient être enfilés par groupes de torons et les torons de chaque groupe pourraient être mis en tension successivement un par un.

## Revendications

1. Procédé pour tendre un câble formé d'un faisceau de plusieurs torons maintenus parallèles les uns aux autres entre deux ancrages (A1, A2) consistant à ancrer les torons à une de leurs extrémités et à tendre individuellement et successivement les différents torons (tₖ) du câble à l'aide d'un appareil de traction (1), **caractérisé en ce qu'**il consiste :
a). à installer un élément allongé de référence (t_{ref}) de telle sorte qu'il soit colinéaire au câble et qu'une de ses extrémités soit attachée à un point fixe (TA1), tandis que son autre extrémité est libre de se déplacer à travers l'un (A2) des deux ancrages (A1, A2) du câble ;
b). à tendre un premier toron (t₁) en exerçant une traction sur une extrémité de celui-ci jusqu'à ce que sa tension ou son allongement atteigne une valeur prédéfinie, et à ancrer alors ladite extrémité dudit premier toron (t₁);
c). à mesurer une première quantité (S₁) dont ladite extrémité du premier toron (t₁), soumise à ladite traction, s'est déplacée pendant l'étape b) ;
d). à mesurer une seconde quantité (a₁) dont ladite extrémité libre de l'élément allongé de référence (t_{ref}) s'est déplacée à travers ledit ancrage (A2) pendant l'étape b) ;
e). à tendre un second toron (t₂) en exerçant une traction sur une extrémité de celui-ci jusqu'à ce que ladite extrémité du second toron se soit déplacée d'une quantité prédéfinie (S₂) correspondant à la différence entre lesdites première et seconde quantités (S₁ et a₁) mesurées aux étapes c) et d), et à ancrer alors ladite extrémité dudit second toron (t₂) ;
f). à mesurer une quantité supplémentaire (a₂) dont ladite extrémité libre de l'élément allongé de référence (t_{ref}) s'est déplacée à travers ledit ancrage (A2) pendant l'étape e) ;
g). à tendre un troisième toron (t₃) en exerçant une traction sur une extrémité de celui-ci jusqu'à ce que ladite extrémité du troisième toron se soit déplacée d'une quantité prédéfinie (S₃) correspondant à la différence entre ladite quantité prédéfinie (S₂) de déplacement de l'extrémité dudit second toron (t₂) pendant l'étape e) et ladite quantité supplémentaire (a₂) de déplacement de l'extrémité libre de l'élément allongé de référence (t_{ref}) pendant l'étape e), et à ancrer alors ladite extrémité dudit troisième toron (t₃);
h). à mesurer une quantité supplémentaire (a₃) dont ladite extrémité libre de l'élément allongé de référence (t_{ref}) s'est déplacée à travers ledit ancrage (A2) pendant l'étape g) ;
i). et ainsi de suite jusqu'à la mise en tension et l'ancrage du dernier toron (tₙ) sur lequel on exerce une traction jusqu'à ce que son extrémité soumise à la traction se soit déplacée d'une quantité prédéfinie correspondant à la différence entre la quantité prédéfinie de déplacement de l'extrémité, soumise à la traction, de l'avant dernier toron (tₙ₋₁) pendant sa mise en tension et la quantité supplémentaire de déplacement de l'extrémité libre de l'élément allongé de référence (t_{ref}) pendant la mise en tension de l'avant dernier toron (tₙ₋₁), et à ancrer alors ladite extrémité dudit dernier toron (tₙ).

2. Procédé selon la revendication 1, **caractérisé en ce que** pour la mise en tension et l'ancrage d'un toron (tₖ) d'ordre k, k vérifiant 2 ≤ k ≤ n, n étant le nombre de torons du câble, on calcule une valeur de consigne (S_{kc}) pour le déplacement de l'extrémité du k^{ieme} toron à tendre, on tire sur ladite extrémité tout en mesurant son déplacement réel (Sₖᵣ), on compare, pendant ledit déplacement, la valeur réelle mesurée (Sₖᵣ) du déplacement à ladite valeur de consigne (S_{kc}) et, lorsque ladite valeur réelle mesurée atteint ladite valeur de consigne, on cesse de tirer sur le k^{ieme} toron et simultanément on ancre son extrémité.

3. Procédé selon la revendication 2, **caractérisé en ce que** la valeur de consigne (S_{kc}) est calculée d'après la formule : où S₁ est ladite première quantité de déplacement du premier toron (t₁) et est la somme des quantités dont ladite extrémité libre de l'élément allongé de référence (t_{ref}) s'est déplacée à travers ledit ancrage (A2) pendant les mises en tension des torons d'ordre 1 à k-1.

4. Procédé selon la revendication 2, **caractérisé en ce que** ladite valeur de consigne (S_{kc}) est calculée d'après la formule : où S₁ est ladite première quantité de déplacement du premier toron (t₁), est la somme des quantités dont ladite extrémité libre de l'élément allongé de référence (t_{ref}) s'est déplacée à travers ledit ancrage (A₂) pendant les mises en tension des torons d'ordre 1 à k-1 et e est une valeur prédéfinie de compensation tenant compte d'une rétraction du k^{ieme} toron au moment de l'ancrage de son extrémité soumise à la traction.

5. Procédé selon l'une quelconque des revendications 1 à 4, **caractérisé en ce qu'**on utilise l'un des torons du câble à tendre à titre d'élément allongé de référence (t_{ref}), et **en ce que** ledit toron (t_{ref}) servant d'élément allongé de référence est tendu et ancré en dernier.

6. Dispositif pour tendre un câble multi-torons entre deux ancrages (A1, A2), comprenant un appareil de traction (1) pouvant être adapté successivement à chacun des torons (tₖ) du câble pour les tendre individuellement et successivement, **caractérisé en ce qu'**il comprend :
a). un élément allongé de référence (t_{ref}) qui est destiné à être associé au câble à tendre de telle façon qu'il soit colinéaire audit câble et qu'une de ses extrémités soit attachée en un point fixe (TA1), tandis que son autre extrémité est libre de se déplacer à travers un trou de l'un (A2) des deux ancrages (A1, A2) du câble ;
b). un premier capteur de déplacement (2) apte à être adapté successivement à chacun des torons du câble pour mesurer à chaque fois le déplacement d'une extrémité du toron (tₖ) auquel le premier capteur (2) est adapté lorsque ladite extrémité du toron est soumise à une traction par ledit appareil de traction (1) ;
c). un premier moyen de mémorisation (13) relié au premier capteur de déplacement (2) pour mémoriser au moins la valeur (S₁) du déplacement de l'extrémité du toron (t₁) qui est tendu le premier ;
d). un second capteur de déplacement (3) associé à l'élément allongé de référence (t_{ref}) pour mesurer le déplacement de son extrémité libre à travers ledit ancrage (A2) chaque fois qu'un toron (tₖ) du câble est mis en tension et ancré ;
e). un second moyen de mémorisation (16) relié au second capteur de déplacement (3) pour mémoriser les valeurs de déplacement mesurées par ledit second capteur (3) ;
f). des moyens de calcul et de commande (14, 15, 17) reliés audit premier capteur de déplacement (2) et auxdits premier et second moyens de mémorisation (13, 16) pour commander automatiquement l'arrêt de la traction exercée sur un toron (tₖ) d'ordre k du câble, k vérifiant 2 ≤ k ≤ n, n étant le nombre de torons du câble, lorsque la valeur du déplacement (Sₖᵣ) mesurée par le premier capteur de déplacement (2) atteint, pour ledit toron donné d'ordre k, une valeur de déplacement prédéfinie (S_{kc}) correspondant à la différence entre la valeur prédéfinie de déplacement de l'extrémité du toron (tₖ₋₁) d'ordre k-1 pendant la mise en tension de ce toron d'ordre k-1 et la valeur de déplacement de l'extrémité libre de l'élément allongé de référence (t_{ref}) pendant la mise en tension dudit toron d'ordre k-1.

7. Dispositif selon la revendication 6, **caractérisé en ce que** lesdits moyens de calcul et de commande (14, 15, 17) comportent :
a). un moyen de calcul (15) pour, préalablement à la mise en tension dudit toron (tₖ) d'ordre k, calculer une valeur de consigne (S_{kc}) pour le déplacement de l'extrémité dudit toron (tₖ) d'ordre k à tendre, ladite valeur de consigne étant calculée d'après la formule : où S₁ est la valeur du déplacement mémorisée dans le premier moyen de mémorisation (13) à la fin de la mise en tension du toron (t₁) d'ordre 1 qui a été tendu le premier, est la somme des valeurs de déplacement de l'extrémité libre de l'élément allongé de référence (t_{ref}) pendant les mises en tension des torons d'ordre 1 à (k-1) et e une valeur prédéfinie de compensation tenant compte de la rétraction d'un toron (tₖ) lors de l'ancrage de son extrémité soumise à la traction.
b). un comparateur (14) ayant une première entrée (+) reliée à la sortie du moyen de calcul (15) et une seconde entrée (-) reliée audit premier capteur de déplacement (2), pour comparer une valeur réelle instantanée (Sₖᵣ) de déplacement de l'extrémité du toron (tₖ) d'ordre k en cours de mise en tension à ladite valeur de consigne (S_{kc}), et pour fournir un signal de commande en cas d'égalité de ladite valeur réelle instantanée (Sₖᵣ) et de ladite valeur de consigne (S_{kc}); et
c). un moyen de commande (17) qui est relié à la sortie du comparateur (14) et qui est adapté à réagir au signal de commande de celui-ci pour commander l'arrêt de l'appareil de traction (1).

8. Dispositif selon la revendication 7, **caractérisé en ce qu'**il comprend en outre un moyen d'entrée pour introduire dans ledit moyen de calcul (15) la valeur de compensation (e) correspondant à la rétraction d'un toron (tₖ) lors de l'ancrage de son extrémité soumise à la traction, pour que ledit moyen de calcul (15) puisse calculer ladite valeur de consigne (S_{kc}) d'après la formule :

9. Dispositif selon l'une quelconque des revendications 6 à 8, **caractérisé en ce que** l'élément allongé de référence (t_{ref}) est destiné à être l'un des torons du câble à tendre.

## Patentansprüche

1. Verfahren zum Spannen eines Kabels, das aus einem Bündel von mehreren Litzen gebildet ist, die zwischen zwei Verankerungen (A1, A2) parallel gehalten werden, wobei das Verfahren dann besteht, die Litzen an einem ihrer Enden zu verankern und die verschiedenen Litzen (tₖ) des Kabels mit einer Zugvorrichtung (1) einzeln und nacheinander zu spannen, **dadurch gekennzeichnet, daß** das Verfahren dann besteht:
a) ein gestrecktes Bezugselement (t_{ref}) so zu befestigen, daß es kolinear zum Kabel verläuft und daß eines seiner Enden an einem Bezugspunkt (TA1) angebracht ist, während sein anderes Ende sich frei durch eine (A2) der beiden Verankerungen (A1, A2) des Kabels hindurch verschieben läßt,
b) eine erste Litze (t₁) zu spannen, indem auf eines ihrer Enden eine Zugkraft ausgeübt wird, bis ihre Spannung oder Streckung einen vorbestimmten Wert erreicht, und danach dieses Ende der ersten Litze (t₁) zu verankern,
c) eine erste Größe (S₁) zu messen, um die sich das der Zugkraft unterliegende Ende der ersten Litze (t₁) während des Schrittes b) verschoben hat,
d) eine zweite Größe (a₁) zu messen, um die sich das freie Ende des gestreckten Bezugselementes (t_{ref}) während des Schrittes b) durch die Verankerung (A2) hindurch verschoben hat,
e) eine zweite Litze (t₂) zu spannen, indem auf eines ihrer Enden eine Zugkraft ausgeubt wird, bis sich dieses Ende der zweiten Litze um eine vordefinierte Größe (S₂) verschoben hat, welche der Differenz der ersten und der zweiten Größe (S₁ und a₁), die in den Schritten c) und d) gemessen wurden, entspricht, und danach dieses Ende der zweiten Litze (t₂) zu verankern,
f) eine zusätzliche Größe (a₂) zu messen, um die sich das freie Ende des gestreckten Bezugselementes (t_{ref}) während des Schrittes e) durch die Verankerung (A2) hindurch verschoben hat,
g) eine dritte Litze (t₃) zu spannen, indem auf eines ihrer Enden eine Zugkraft ausgeubt wird, bis dieses Ende der dritten Litze sich um eine vorbestimmte Größe (S₃) verschoben hat, die der Differenz zwischen der vordefinierten Größe (S₂) der Verschiebung des Endes der zweiten Litze (t₂) während des Schrittes e) und der zusätzlichen Größe (a2) der Verschiebung des freien Endes des gestreckten Bezugselementes (t_{ref}) während des Schrittes e) entspricht, und danach dieses Ende der dritten Litze (t₃) zu verankern,
h) eine zusätzliche Größe (a₃) zu messen, um die sich das freie Ende des gestreckten Bezugselementes (t_{ref}) während des Schrittes g) durch die Verankerung (A2) hindurch verschoben hat,
i) dies bis zum Spannen und Verankern der letzten Litze (tₙ) fortzusetzen, auf die man eine Zugkraft ausübt, bis deren der Zugkraft unterliegendes Ende sich um eine vordefinierte Größe verschoben hat, die der Differenz zwischen der vordefinierten Größe der Verschiebung des der Zugkraft unterliegenden Endes der vorletzten Litze (tₙ₋₁) während deren Spannens und der zusätzlichen Größe der Verschiebung des freien Endes des gestreckten Bezugselementes (t_{ref}) während des Spannens der vorletzten Litze (tₙ₋₁) entspricht, und danach dieses Ende der letzten Litze (tₙ) zu verankern.

2. Verfahren nach Anspruch 1, **dadurch gekennzeichnet, daß** zum Spannen und Verankern einer Litze (tₖ) an der Stelle k, wobei für k gilt: 2≤k≤n, wobei n die Anzahl der Litzen des Kabels ist, ein Einstellwert (S_{kc}) für die Verschiebung des Endes der zu spannenden k-ten Litze berechnet, an diesem Ende gezogen und gleichzeitig dessen tatsächliche Verschiebung (Sₖᵣ) gemessen wird, während der Verschiebung der gemessene tatsächliche Wert (Sₖᵣ) der Verschiebung mit dem Einstellwert (S_{kc}) verglichen wird und, wenn der gemessene tatsächliche Wert den Einstellwert erreicht, das Ziehen an der k-ten Litze beendet und gleichzeitig deren Ende verankert wird.

3. Verfahren nach Anspruch 2, **dadurch gekennzeichnet, daß** der Einstellwert (S_{kc}) nach folgender Formel berechnet wird: wobei S₁ für die erste Größe der Verschiebung der ersten Litze (t₁) steht, und die Summe der Größen ist, um die das freie Ende des gestreckten Bezugselementes (t_{ref}) sich während des Spannens der Litzen an den Stellen 1 bis k-1 durch die Verankerung (A2) hindurch verschoben hat.

4. Verfahren nach Anspruch 2, **dadurch gekennzeichnet, daß** der Einstellwert (S_{kc}) nach folgender Formel berechnet wird. wobei S₁ fur die erste Größe der Verschiebung der ersten Litze (t₁) steht, die Summe der Größen ist, um die sich das freie Ende des gestreckten Bezugselementes (t_{ref}) während des Spannens der Litzen an den Stellen 1 bis k-1 durch die Verankerung (A2) hindurch verschoben hat, und e ein vordefinierter Ausgleichswert ist, der ein Zurückziehen der k-ten Litze bei der Verankerung Ihres unter Zug stehenden Endes berücksichtigt.

5. Verfahren nach einem der Ansprüche 1 bis 4, **dadurch gekennzeichnet, daß** man eine der Litzen des zu spannenden Kabels als gestrecktes Bezugselement (t_{ref}) verwendet und daß die Litze (t_{ref}), die als gestrecktes Bezugselement dient, zuletzt gespannt und verankert wird

6. Vorrichtung zum Spannen eines mehrlitzigen Kabels zwischen zwei Verankerungen (A1, A2), die eine Zugvorrichtung (1) umfaßt, welche nacheinander an jede der Litzen (tₖ) des Kabels angepaßt werden kann, um diese einzeln und nacheinander zu spannen, **dadurch gekennzeichnet, daß** die Vorrichtung folgendes umfaßt:
a) ein gestrecktes Bezugselement (t_{ref}), das dazu dient, dem zu spannenden Kabel so zugeordnet zu werden, daß es kolinear zum Kabel verläuft und daß eines seiner Enden in einem Bezugspunkt (TA1) angebracht ist, während sein anderes Ende sich frei durch ein Loch in einer (A2) der beiden Verankerungen (A1, A2) des Kabels verschieben läßt,
b) einen ersten Verschiebungssensor (2), der dazu eingerichtet ist, nacheinander an jede der Litzen des Kabels angepaßt zu werden, um jedes Mal die Verschiebung eines Endes der Litze (tₖ) zu messen, an welche der erste Sensor (2) angepaßt ist, wenn das Ende der Litze durch die Zugvorrichtung (1) einer Zugkraft ausgesetzt ist,
c) ein erstes Speichermittel (13), das mit dem ersten Verschiebungssensor (2) verbunden ist, um zumindest den Wert (S₁) der Verschiebung des Endes der Litze (t₁), die zuerst gespannt wird, zu speichern,
d) einen zweiten Verschiebungssensor (3), der dem gestreckten Bezugselement (t_{ref}) zugeordnet ist, um die Verschiebung seines freien Endes durch die Verankerung (A2) hindurch jedesmal zu messen, wenn eine Litze (tₖ) des Kabels gespannt und verankert wird,
e) ein zweites Speichermittel (16), das mit dem zweiten Verschiebungssensor (3) verbunden ist, um die vom zweiten Sensor (3) gemessenen Verschiebungswerte zu speichern,
f) Rechen- und Steuermittel (14, 15, 17), die mit dem ersten Verschiebungssensor (2) und mit dem ersten und zweiten Speichermittel (13, 16) verbunden sind, um das Anhalten der auf eine Litze (tₖ) ausgeübten Zugkraft an der Stelle k des Kabels, wobei für k gilt, daß 2≤k≤n ist, wobei n die Anzahl der Litzen des Kabels ist, automatisch zu befehlen, wenn der Verschiebungswert (Sₖᵣ) der vom ersten Verschiebungssensor (2) gemessen wurde, bei der vorgegebenen Litze an der Stelle k einen vordefinierten Verschiebungswert (S_{kc}) erreicht, welcher der Differenz zwischen dem vordefinierten Wert der Verschiebung des Endes der Litze (tₖ₋₁) an der Stelle k-1 während der Spannung dieser Litze an der Stelle k-1 und dem Wert der Verschiebung des freien Endes des gestreckten Bezugselements (t_{ref}) während der Spannung der Litze an der Stelle k-1 entspricht.

7. Vorrichtung nach Anspruch 6, **dadurch gekennzeichnet, daß** die Rechen- und Steuermittel (14, 15, 17) folgendes umfassen.
a) ein Rechenmittel (15), um vor dem Spannen der Litze (tₖ) an der Stelle k einen Einstellwert (S_{kc}) für die Verschiebung des Endes der Litze (tₖ) an der Stelle k zu berechnen, die gespannt werden soll, wobei der Einstellwert nach folgender Formel berechnet wird. wobei S₁ für den im ersten Speichermittel (13) bei Beendigung des Spannens der Litze (t₁) an der Stelle 1, die als erste gespannt wurde, gespeicherten Wert der Verschiebung steht, die Summe der Werte der Verschiebung des freien Endes des gestreckten Bezugselements (t_{ref}) während des Spannens der Litzen an den Stellen 1 bis (k-1) ist, und e ein vordefinierter Ausgleichswert ist, der das Zurückziehen einer Litze (tₖ) bei der Verankerung ihres unter Zugkraft stehenden Endes berücksichtigt,
b) einen Komparator (14) mit einem ersten Eingang (+), der mit dem Ausgang des Rechenmittels (15) verbunden ist, und mit einem zweiten Eingang (-), der mit dem ersten Verschiebungssensor (2) verbunden ist, zum Vergleichen eines augenblicklichen Istwertes (Sₖᵣ) der Verschiebung des Endes der Litze (tₖ) an der Stelle k, die gespannt wird, mit dem Einstellwert (S_{kc}), und zum Bereitstellen eines Steuersignals im Falle einer Übereinstimmung des augenblicklichen Istwertes (Sₖᵣ) und des Einstellwertes (S_{kc}), und
c) ein Steuermittel (17), das mit dem Ausgang des Komparators (14) verbunden ist und dazu eingenchtet ist, auf dessen Steuersignal zu reagieren, um das Anhalten der Zugvorrichtung (1) zu befehlen.

8. Vorrichtung nach Anspruch 7, **dadurch gekennzeichnet, daß** sie zudem ein Eingabemittel umfaßt, um in das Rechenmittel (15) den Ausgleichswert (e) einzugeben, welcher dem Zurückziehen einer Litze (tₖ) bei der Verankerung ihres unter Zugkraft stehenden Endes entspncht, damit das Rechenmittel (15) den Einstellwert (S_{kc}) nach folgender Formel berechnen kann:

9. Vorrichtung nach einem der Anspruche 6 bis 8, **dadurch gekennzeichnet, daß** das gestreckte Bezugselement (t_{ref}) dazu vorgesehen ist, als eine der Litzen des zu spannenden Kabels zu dienen

## Claims

1. Method of tensioning a cable formed from a bundle of several strands maintained in parallel with each other between two anchorages (A1, A2) consisting of anchoring the strands at one of their extremities and of tensioning the different strands (tₖ) of the cable individually and successively with the aid of a traction device (1), **characterised in that** it consists:
a) of installing an extended reference element (t_{ref}) in such a way that it is co-linear with the cable and that one of its extremities is attached at a fixed point (TA1), while its other extremity is free to move through one (A2) of the two anchorages (A1, A2) of the cable;
b) of tensioning a first strand (t₁) by exerting traction on one extremity thereof until its tension or its extension attains a predefined value, and of then anchoring said extremity of said first strand (t₁);
c) of measuring a first quantity (S₁) by which said extremity of the first strand (t₁), subject to said traction, has been displaced during step b);
d) of measuring a second quantity (a₁) by which said free extremity of the extended reference element (t_{ref}) has been displaced through said anchorage (A2) during step b);
e) of tensioning a second strand (t₂) by exerting traction on one extremity thereof until said extremity of the second strand has been displaced by a predefined quantity (S₂) corresponding to the difference between said first and second quantities (S₁ and a₁) measured in steps c) and d) and of then anchoring said extremity of said second strand (t₂);
f) of measuring a supplementary quantity (a₂) by which said free extremity of the extended reference element (t_{ref}) has been displaced through said anchorage (A2) during step e);
g) of tensioning a third strand (t₃) by exerting traction on one extremity thereof until said extremity of the third strand has been displaced by a predefined quantity (S₃) corresponding to the difference between said predefined quantity (S₂) of displacement of the extremity of said second strand (t₂) during step e) and said supplementary quantity (a₂) of displacement of the free extremity of the extended reference element (t_{ref}) during step e), and of then anchoring said extremity of said third strand (t₃);
h) of measuring a supplementary quantity (a₃) by which said free extremity of the extended reference element (t_{ref}) has been displaced through said anchorage (A2) during step g);
i) and so on until the tensioning and anchoring of the last strand (tₙ) on which traction is exerted, until its extremity which is subject to traction has been displaced by a predefined quantity corresponding to the difference between the predefined quantity of displacement of the extremity subject to traction, of the last but one strand (tₙ₋₁) while it is being tensioned and the supplementary quantity of displacement of the free extremity of the extended reference element (t_{ref}) during the tensioning of the last but one strand (tₙ₋₁), and of then anchoring said extremity of said last strand (tₙ).

2. Method according to claim 1, **characterised in that** for the tensioning and anchorage of a strand (tₖ) of order k, k verifying 2 ≤ k ≤ n, n being the number of strands in the cable, an index value (S_{kc}) is calculated for the displacement of the extremity of the k^{th} strand to be tensioned, traction is exerted on said extremity while simultaneously measuring its actual displacement (Sₖᵣ), comparing, during said displacement, the actual measured value (Sₖᵣ) of displacement to said index value (S_{kc}) and, when said actual measured value attains said index value, traction is ceased on the k^{th} strand and at the same time its extremity is anchored.

3. Method according to claim 2, **characterised in that** the index value (S_{kc}) is calculated according to the formula: where S₁ is said first quantity of displacement of the first strand (t₁) and is the sum of the quantities by which said free extremity of the extended reference element (t_{ref}) has been displaced through said anchorage (A2) during the tensioning of the strands of order I to k-1.

4. Method according to claim 2, **characterised in that** said index value (S_{kc}) is calculated according to the formula: where S₁ is said first quantity of displacement of the first strand (t₁) and is the sum of the quantities by which said free extremity of the extended reference element (t_{ref}) has been displaced through said anchorage (A2) during the tensioning of the strands of order I to k-1 and e is a predefined compensation value taking account of any retraction of the k^{th} strand at the moment of anchoring of its extremity subject to traction.

5. Method according to any of claims 1 to 4, **characterised in that** one of the strands of the cable to be tensioned is used as an extended reference element (t_{ref}), and **in that** said strand (t_{ref}) serving as extended reference element is the last to be tensioned and anchored.

6. Device for tensioning a multi-strand cable between two anchorages (A1, A2), comprising a traction means (1) which can be adapted successively to each of the strands (tₖ) of the cable to tension them individually and successively, **characterised in that** it comprises:
a) an extended reference element (t_{ref}) which is intended to be associated with the cable to be tensioned in such a way that it is co-linear with said cable and that one of its extremities is attached to a fixed point (TA1) while its other extremity is free to move through a hole in one (A2) of the two anchorages (A1, A2) of the cable;
b) a first displacement sensor (2) which can be adapted successively to each of the strands of the cable to measure in each case the displacement of one extremity of the strand (tₖ) to which the first sensor (2) is adapted when said extremity of the strand is subjected to traction by said traction means (1);
c) a first means of data storage (13) connected to the first displacement sensor (2) to memorise at least the displacement value (S₁) of the extremity of the first strand (t₁) to be tensioned;
d) a second displacement sensor (3) associated with the extended reference element (t_{ref}) to measure the displacement of its free extremity through said anchorage (A2) each time a strand (tₖ) of the cable is tensioned and anchored;
e) a second means of data storage (16) connected to the second displacement sensor (3) to memorise the displacement values measured by said second sensor (3);
f) means of calculation and of control (14, 15, 17) connected to said first displacement sensor (2) and to said first and second means of data storage (13, 16) to control automatically the stoppage of the traction exerted on a strand (tₖ) of order k of the cable, k verifying 2 ≤ k ≤ n, n being the number of strands in the cable, when the displacement value (Sₖᵣ) measured by the first displacement sensor (2) attains, for said given strand of order k, a predefined displacement value (S_{kc}) corresponding to the difference between the predefined displacement value of the extremity of the strand (tₖ₋₁) of order k-1 during the tensioning of this strand of order k-1 and the displacement value of the free extremity of the extended reference element (t_{ref}) during the tensioning of said strand of order k-1.

7. Device according to claim 6, **characterised in that** said means of calculation and of control (14, 15, 17) comprise:
a) a means of calculation (15) to calculate, prior to the tensioning of said strand (tₖ) of order k, an index value (S_{kc}) for the displacement of the extremity of said strand (tₖ) of order k to be tensioned, said index value being calculated according to the formula: where S₁ is the displacement value memorised in the first means of data storage (13) at the end of the tensioning of the strand (t₁) of order 1 which was first to be tensioned, is the sum of the displacement values of the free extremity of the extended reference element (t_{ref}) during the tensioning of the strands of order 1 to (k-1) and e is a predefined compensation value taking account of the retraction of a strand (tₖ) during the anchorage of its extremity which is subject to traction;
b) a comparator (14) having a first input (+) connected to the output of the calculation means (15) and a second input (-) connected to said first displacement sensor (2) to compare an actual instantaneous displacement value (Sₖᵣ) of the extremity of the strand (tₖ) of order k in the course of tensioning to said index value (S_{kc}), and to supply a control signal if said actual instantaneous value (Sₖᵣ) is equal to said index value (S_{kc}); and
c) a control means (17) which is connected to the output of the comparator (14) and which is adapted to respond to the control signal thereof to command the stoppage of the traction means (1).

8. Device according to claim 7, **characterised in that** it further comprises a means of input to enter into said means of calculation (15) the compensation value (e) corresponding to the retraction of a strand (tₖ) during the anchorage of its extremity which is subject to traction so that said means of calculation (15) can calculate said index value (S_{kc}) according to the formula

9. Device according to any of claims 6 to 8, **characterised in that** the extended reference element (t_{ref}) is intended to be one of the strands of the cable to be tensioned.
